# EUROPÄISCHE PATENTSCHRIFT

(11) **EP 0 289 749 B1**
(45) Veröffentlichungstag und Bekanntmachung des Hinweises auf die Patenterteilung: **11.11.1992**
(21) Anmeldenummer: 88103997.8
(22) Anmeldetag: 14.03.1988
(51) Int. Cl.: B65H 19/12, B65H 16/06

(54) **Vorrichtung zum Abwickeln einer Materialbahn von einer Rolle**
Device for unwinding a web from a roll
Dispositif pour dérouler une bande d'une bobine

(30) Priorität: 08.05.1987 DE 3715475
(43) Veröffentlichungstag der Anmeldung: 09.11.1988
(73) Patentinhaber: JAGENBERG Aktiengesellschaft, D-40476 Düsseldorf (DE)
(72) Erfinder: Thievessen, Karl, D-4048 Grevenbroich 5 (DE)
(74) Vertreter: Pfeiffer, Helmut, Dipl.-Ing.

(56) Entgegenhaltungen:
- DD-A- 136 489
- US-A- 3 743 198
- US-A- 3 743 206

## Beschreibung

Die Erfindung betrifft eine Vorrichtung zum Abwickeln einer Materialbahn von einer Rolle gemäß dem Oberbegriff des Patentanspruchs 1.

Vorrichtungen dieser Art dienen insbesondere zum Abrollen von Papierbahnen in der papierverarbeitenden Industrie. Die abzuwickelnde Papierrolle wird zwischen den Tragarmen eingehängt und zum Abwickeln angehoben. Beim achslosen Abwickeln einer auf eine Hülse aufgewickelten Papierbahn werden dazu zwei an den Tragarmen drehbar befestigte Spannköpfe in die beiden seitlichen Öffnungen der Wickelhülse eingefahren.

Üblicherweise erfolgt die Zufuhr einer neuen Rolle zum Rollenwechsel auf Unterflurförderern, die die Rolle in den Aufnahmebereich der Spannköpfe fördern, die zur Aufnahme einer Rolle auseinander und nach unten gefahren werden können. Bei mehreren, in Bahnlaufrichtung hintereinander angeordneten Abrollungen ist es für einen schnellen Rollenwechsel vorteilhaft, die neuen Rollen von der Seite, quer zur Bahnlaufrichtung zuzuführen. Bei Vorrichtungen mit in seitlichen Ständern befestigten Tragarmen muß dazu zwischen den Abrollstationen Platz gelassen werden, da die Ständer einer seitlichen Beschickung im Wege stehen, und es ist eine zusätzliche Förderung in Bahnlaufrichtung erforderlich, der die Rolle in die Aufnahmeposition der Spannköpfe bringt.

Um diesen zusätzliche Förderung zu vermeiden und um einen platzsparenderen Aufbau zu erreichen, sind in der Vorrichtung nach dem DE-U 85 11 986 die in einem Gestell aufgehängten Tragbalken an der Beschickungsseite zum Einfahren einer neuen Rolle hochschwenkbar. Die Tragbalken schwenken zur Aufnahme einer neuen Rolle in eine vertikale Stellung, anschließend wird durch Verkürzung der Tragarme die Rolle angehoben. An dieser Vorrichtung ist nachteilig, daß alle Kräfte von horizontalen Trägern des Gestells übertragen werden, das daher aus Stabilitätsgründen sehr schwer ausgeführt sein muß.

Die US-A 3,743,206 zeigt eine gattungsgemäße Vorrichtung, bei der die Tragarme jeweils in drehbaren seitlichen Schilden befestigt sind. Da sich die Schwenklager der Tragarme in den drehbaren seitlichen Schilden befinden und die Tragarme als Gesamtes von der Rollenaufnahmeposition in die Rollenabwickelposition hochbewegt werden, wirken an den Schwenkachsen große Drehmomente, die konstruktiv aufwendig abgefangen werden müssen. Darüber hinaus stehen die seitlichen Schilde einer seitlichen Zufuhr direkt in die Rollenaufnahmeposition im Wege.

Der Erfindung liegt die Aufgabe zugrunde, bei einer gattungsgemäßen Vorrichtung die seitliche Zufuhr einer neuen Rolle ohne zusätzliche Positionierung quer zur Rollenachse zu ermöglichen, wobei die an den Schwenkachsen wirkenden Drehmomente möglichst gering gehalten werden sollen.

Diese Aufgabe wird durch die Merkmale des Patentanspruchs 1 gelöst.

Nach der Erfindung lassen sich die Rollenaufnahmeeinrichtungen an den Enden der Tragarme in horizontaler Richtung bewegen, so daß beim Rollenwechsel die neue Rolle nicht quer zu ihrer Achse positioniert werden muß. Es wird sowohl ein platzsparender Aufbau als auch eine vereinfachte Konstruktion ermöglicht, da die Tragarme beim Hochschwenken am Boden abgestützt werden.

Als weiterer Vorteil tritt hinzu, daß sich die Tragarme in Abwickelposition in etwa senkrecht stellen lassen und so die an den Schwenkachsen wirkenden Drehmomente wesentlich verringert werden können. Bei einer nachträglichen axialen Korrektur der Abwickelposition werden so die Elemente, die ein Schwenken der Tragarme verhindern, erheblich weniger belastet.

Die Unteransprüche enthalten konstruktiv vorteilhafte Ausführungsformen der Erfindung.

Die Zeichnungen dienen zur Erläuterung der Erfindung anhand vereinfacht dargestellter Ausführungsbeispiele.

Figur 1 zeigt einen Querschnitt durch eine verfahrbare Vorrichtung. Die Tragarme sind zur besseren Sichtbarkeit um 90 ° gegenüber der Abwickelposition abgeschwenkt.

Figur 2 zeigt eine Seitenansicht einer Vorrichtung nach Figur 1 mit hochgeschwenkten Tragarmen.

Die Figuren 3 - 6 zeigen das Abwickeln und Aufnehmen einer neuen Rolle bei einer Vorrichtung nach Figur 1.

Die in den Figuren 1 und 2 beschriebene erfindungsgemäße Vorrichtung ist auf zwei horizontalen Grundplatten 1, 2, die in einem Abstand größer als die maximale Rollenbreite voneinander angeordnet sind, quer zur Achse der abzuwickelnden Rolle 3 horizontal verfahrbar abgestützt, in Figur 2 von links nach rechts und umgekehrt.

Sie weist zwei Tragarme 4, 5 mit einander zugewandten Spannköpfen 6, 7 zur Aufnahme einer Papierrolle 3 auf, wobei die Tragarme 4, 5 auf einer Welle 8 verschiebbar und durch eine Paßfeder 9 drehfest befestigt sind. Die Welle 8 weist an beiden Enden freilaufende Rollen 10, 11 auf, mit denen sie auf den Grundplatten 1, 2 hin-und hergefahren werden kann. Die Lager 12 der Welle 8 in den Rollen 10,11 sind zugleich die Schwenklager für die Schwenkbewegung der Tragarme 4,5. Der Antrieb für diese Bewegung befindet sich an einer Seite (in Fig. 1 rechts) auf der Grundplatte 2.

Er besteht aus einer Kolben-Zylinder-Einheit 13, die einerseits an der Grundplatte 2, andererseits an einem fahrbaren Wagen befestigt ist. Der Wagen baut sich aus zwei parallelen Seitenteilen 14, 15 auf, durch die an einem Ende die Welle 8 parallel zur Achse der Rolle 3 und frei drehbar geführt ist, so daß der Wagen auf der Welle 8 abgestützt ist. Das andere Ende des Wagens ist auf einer Rolle 16 abgestützt, die auf einer Welle 17 zwischen den beiden Seitenteilen 14, 15 sitzt und zwischen einer Führungsschiene 18 und der Grundplatte 2 läuft. Anstelle der Kolben-Zylinder-Einheit 13 kann als Antrieb ebenso ein Elektromotor mit Kette eingesetzt werden.

Damit die Vorrichtung auf beiden Seiten exakt gleich verfahren wird, enthält sie eine Gleichlaufvorrichtung. Diese besteht aus einer sich quer über die Arbeitsbreite erstreckenden Synchronwelle 19, die auf der Antriebsseite in dem Seitenteil 14 und auf der anderen Seite in einer am Ende der Welle 8 eingehängten Verbindungsplatte 20 drehbar gelagert ist. Auf beiden Enden der Synchronwelle 19 sind Ritzel 21, 22 befestigt, die jeweils in einer mit der jeweiligen Grundplatte 1, 2 verbundenen Zahnstange 23, 24 laufen. Am äußersten Ende der Synchronwelle 9 hinter der Verbindungsplatte 20 ist ein Rad 25 befestigt, das in einer Führungsschiene 26 mit U-förmigem Querschnitt läuft, um jederzeit den Eingriff des Ritzels 21 in die Zahnstange 23 sicherzustellen. Alternativ zu den Zahnstangen 23,24 können auch Triebstöcke oder Ketten eingesetzt werden.

Anstelle nur eines Fahrantriebs mit einer Gleichlaufvorrichtung ist der Einsatz von zwei getrennten Antrieben an beiden Seiten möglich, wobei die Bewegung der beiden Antriebe aufeinander abgestimmt ist.

Zum Hoch- und Niederschwenken der Tragarme 4, 5 ist auf der Welle 8 im Bereich zwischen den beiden Seitenteilen 14, 15 ein Schwenkhebel 27 befestigt und mit einer Paßfeder 28 gegen Verdrehung gesichert. Am anderen Ende des Schwenkhebels 27 ist in einer Gabel eine Spindelmutter 29 um eine zur Welle 8 parallele Achse drehbar gelagert.

Durch die Spindelmutter 29 ist eine Gewindespindel 30 geführt, die von einem Getriebemotor 31 angetrieben wird, der an den Seitenteilen 14, 15 oberhalb der Rolle 16 drehbar befestigt ist. Mit dem Getriebemotor 31 läßt sich so der Hebel 27 schwenken, dadurch wird die Welle 8 gedreht, und die auf diesem befestigten Tragarme 4, 5 werden mitgeschwenkt. Anstelle des Spindelwerks 29,30 mit Getriebemotor 31 ist auch der Einsatz einer hydraulischen Kolben-Zylinder-Einheit möglich.

Der Abstand der Spannköpfe 6, 7 voneinander ist zur Aufnahme einer neuen Rolle 3 und zur Anpassung an verscheidene Rollenbreiten verstellbar. Dazu ist in jedem Tragarm 4, 5 eine Spindelmutter 32, 33 befestigt, durch die jeweils eine Gewindespindel 34, 35 Parallel zur Welle 8 nach außen führt. Die Gewindespindel 34 des Tragarms 4 ist außen in einem auf der Welle 8 befestigten Hebel 36 gelagert, an dem ein Getriebemotor 37 als Antrieb befestigt ist. Die Gewindespindel 35 des Tragarms 5 ist an der Außenseite in dem Schwenkhebel 27 gelagert und wird von einem an diesem befestigten Getriebemotor 38 angetrieben.

Im folgenden wird die Arbeitsweise der erfindungsgemäßen Abrollvorrichtung anhand der Figuren 3 - 6 beschrieben:

Fig. 3 zeigt die Abrollvorrichtung in Abwickelposition. Die Papierrolle 3 ist an ihrer Wickelhülse zwischen den Spannköpfen 6, 7 eingespannt und wird in angehobener Position von den Tragarmen 4, 5 freilaufend gehalten. Aus Stabilitätsgründen befindet sich die Drehachse der Rolle 3 nicht exakt vertikal oberhalb der Welle 8, sondern in einer horizontalen Position b, die etwas in Richtung des Schwenkantriebs 31 versetzt ist. In Abwickelposition befindet sich die Welle 8 in minimalem Abstand von einem sich quer zur Bahn erstreckenden Unterflurförderer 39. Die Papierbahn 40 wird oben von der Rolle 3 annähernd waagerecht in Richtung des eingezeichneten Pfeils abgezogen.

Die Beschickung mit einer neuen Rolle 3 wird in den Figuren 4 - 6 gezeigt. Nachdem eine Rolle abgewickelt ist, fährt die Vorrichtung von dem Unterflurförderer 39 weg - in den Figuren 4 - 6 nach rechts - und schafft so Platz für die Zufuhr einer neuen vollen Rolle 3 durch den Förderer 39. Die Drehachse der Spannköpfe 6, 7 befindet sich nun in Position c. Die Zufuhr der neuen Rolle 3 erfolgt in axialer Richrung von der dem Hebeantrieb 29 - 31 entgegengesetzten Seite her. Die Gewindespindel 30 stört nicht, da sie an der Antriebsseite außerhalb der Arbeitsbreite angeordnet ist.(Figur 4)

Zur Aufnahme einer neuen Rolle werden die Spannköpfe 6, 7 auf einen Abstand größer als die Rollenbreite auseinander gefahren und die leere Wickelhülse wird entfernt. Dies kann während der Zufuhr der neuen Rolle 3 in die Aufnahmeposition erfolgen. Da die Vorrichtung auf der der Rollenzufuhr entgegengesetzten Seite (in Fig. 4 rechts) frei zugänglich ist, kann die leere Wickelhülse an dieser Seite entnommen werden.

Der Unterflurförderer 39 führt die Rolle ausschließlich in eine Richtung quer zur Bahn 40 in die Aufnahmeposition. Ein Transport der Rolle quer zu dieser Richtung ist nicht erforderlich.

Nachdem die neue Rolle 3 ihre axiale Position zwischen den Tragarme 4, 5 erreicht hat, werden die Spannköpfe 6, 7 in eine zur Rollenachse koaxiale Position gebracht (Fig. 5). Diese Positionierung erfolgt durch die Kombination einer Horizontalbewegung der Vorrichtung in Richtung auf den Unterflurförderer 39 mit einer Schwenkbewegung der Tragarme 4, 5.

Durch diese kombinierte Horizontal- und Schwenkbewegung der Tragarme 4, 5 ist es möglich, mit den Spannköpfen 6, 7 jede mögliche Position der Rollenachse, die sich in Abhängigkeit vom Rollendurchmesser entlang der vertikalen Linie a verschiebt, exakt anzufahren. In Fig. 6 ist die Aufnahmeposition der Spannköpfe 6, 7 bei einem kleinen Rollendurchmesser gezeigt.

Nachdem die Spannköpfe 6, 7 ihre Position koaxial zur Rollenachse erreicht haben, werden sie durch Zusammenfahren der Tragarme 4, 5 in die Wickelhülse eingefahren und spannen so die Rolle 3 ein. Anschließend wird die eingespannte Rolle 3 durch Hochschwenken der Tragarme 4, 5 in die vertikale Abwickelposition angehoben und durch Bewegung der Vorrichtung in horizontaler Richtung in die horizontale Abwickelposition b gebracht. Die Abrollvorrichtung mit eingespannter Rolle befindet sich dann wieder in der in Fig. 3 gezeigten Stellung.

## Patentansprüche

1. Vorrichtung zum Abwickeln einer Materialbahn (40) von einer Rolle (3), mit zwei quer zur Bahn (40) in Abstand voneinander schwenkbar gelagerten Tragarmen (4, 5), die Mittel (Spannköpfe 6, 7) zum Aufnehmen und drehbaren Halten der Rolle (3) aufweisen, wobei die Schwenklager (12) der Tragarme (4, 5) zwischen zwei Stellungen, die horizontal quer zur Schwenkachse gegeneinander versetzt sind, bewegbar sind, **dadurch gekennzeichnet,** daß die Schwenklager (12) der von der Rollenaufnahmeposition (a) in Richtung zur Rollenabwickelposition (b) hochschwenkbar gelagerten Tragarme (4, 5) am Boden abgestützt horizontal verfahrbar sind.

2. Vorrichtung nach Anspruch 1, **dadurch gekennzeichnet,** daß die Tragarme (4, 5) an einer drehbaren, sich parallel zur Drehachse der Rolle (3) erstreckenden und horizontal quer zu dieser Achse verfahrbaren Welle (8) drehfest befestigt sind.

3. Vorrichtung nach Anspruch 2, **dadurch gekennzeichnet,** daß die Welle (8) seitliche Rollen (10, 11) aufweist und an einer Seite an einem mit einem Antrieb (13) verfahrbaren Wagen (14 - 17) drehbar befestigt ist.

4. Vorrichtung nach Anspruch 2 oder 3, **gekennzeichnet durch**, einen an der Welle (8) befestigten Schwenkhebel (27) mit einem Schwenkantrieb (29 - 31).

5. Vorrichtung nach einem der Ansprüche 2 - 4 mit einem Fahrantrieb (13) an einer Seite, **gekennzeichnet durch** eine Gleichlaufvorrichtung (19 - 24) zum gleichmäßigen Verfahren der Welle (8) parallel zur Rollenachse.

## Claims

1. Device for unwinding a material strip (40) from a roll (3), having two supporting arms (4, 5) which are pivotably mounted cross-wise to the strip (40) at a distance from one another and which exhibit means (grip heads 6, 7) for the reception and rotatable holding of the roll (3), the swivel bearings (12) of the supporting arms (4, 5) being movable between two positions which are mutually offset horizontally cross-wise to the swivel axis, characterised in that the swivel bearings (12) of the supporting arms (4, 5), which are mounted such that they can be swivelled upwards from the roll reception position (a) in the direction of the roll unwind position (b), can be moved horizontally, supported on the ground.

2. Device according to Claim 1, characterised in that the supporting arms (4, 5) are fastened in a rotation-proof manner to a rotatable shaft (8) which extends parallel to the rotational axis of the roll (3) and can be moved horizontally cross-wise to this axis.

3. Device according to Claim 2, characterised in that the shaft (8) exhibits lateral rollers (10, 11) and is rotatably fastened on one side to a truck (14 - 17) which can be moved by means of a drive system (13).

4. Device according to Claim 2 or 3, characterised by a swivel lever (27) fastened to the shaft (8) and having a pivot drive system (29 - 31).

5. Device according to one of Claims 2 - 4 having a travel drive system (13) on one side, characterised by a synchronising device (19 - 24) for the uniform travel of the shaft (8) parallel to the roll axis.

## Revendications

1. Dispositif pour dérouler une bande de matière (40) d'une bobine (3), avec deux bras porteurs (4, 5) disposés à distance l'un de l'autre oscillant transversalement par rapport à la bande (40), qui presentent des moyens (têtes de serrage 6, 7) pour recevoir et maintenir en rotation la bobine (3), dans lequel les paliers d'oscillation (12) des bras porteurs (4, 5) sont déplaçables entre deux positions qui sont décalées horizontalement l'une par rapport à l'autre transversalement par rapport à l'axe d'oscillation, caractérisé en ce que les paliers d'oscillation (12) des bras porteurs (4, 5) disposés de façon oscillante vers le haut (verticalement) de la position (a) de réception de la bobine en direction de la position (b) de déroulement de la bobine sont déplaçables horizontalement en appui sur le sol.

2. Dispositif suivant la revendication 1, caractérisé en ce que les bras porteurs (4, 5) sont fixés solidairement en rotation à un arbre (8) rotatif, qui s'étend parallèlement à l'axe de rotation de la bobine (3) et qui est déplaçable horizontalement transversalement par rapport à cet axe.

3. Dispositif suivant la revendication 2, caractérisé en ce que l'arbre (8) présente des galets latéraux (10, 11) et est fixé en rotation sur un côté à un chariot (14 - 17) déplaçable au moyen d'une commande (13).

4. Dispositif suivant la revendication 2 ou 3, caractérisé par un levier oscillant (27) fixé à l'arbre (8), avec une commande d'oscillation (29 - 31).

5. Dispositif suivant l'une ou l'autre des revendications 2 - 4, avec une commande de déplacement (13) sur un côté, caractérisé par un dispositif de synchronisation (19 - 24) pour le déplacement uniforme de l'arbre (8) parallèlement à l'axe de la bobine.
